# EUROPÄISCHE PATENTSCHRIFT

(11) **EP 4 360 170 B1**
(45) Veröffentlichungstag und Bekanntmachung des Hinweises auf die Patenterteilung: **10.06.2026**
(21) Anmeldenummer: 22736189.6
(22) Anmeldetag: 14.06.2022
(51) Int. Cl.: H01R 13/02, H01R 13/44, H01R 13/04

(54) **ELEKTRISCHES KONTAKTELEMENT FÜR EINEN STECKVERBINDER UND STECKVERBINDERANORDNUNG MIT EINEM ELEKTRISCHEN KONTAKTELEMENT**
ELECTRICAL CONTACT ELEMENT FOR AN ELECTRICAL CONNECTOR, AND ELECTRICAL CONNECTOR ASSEMBLY HAVING AN ELECTRICAL CONTACT ELEMENT
ÉLÉMENT DE CONTACT ÉLECTRIQUE POUR UN CONNECTEUR ÉLECTRIQUE ET ENSEMBLE CONNECTEUR ÉLECTRIQUE DOTÉ D'UN ÉLÉMENT DE CONTACT ÉLECTRIQUE

(30) Priorität: 22.06.2021 DE 102021003221
(43) Veröffentlichungstag der Anmeldung: 01.05.2024
(73) Patentinhaber: KOSTAL Kontakt Systeme GmbH & Co. KG, 58513 Lüdenscheid (DE)
(72) Erfinder: JUSTI, Jörn, 58511 Lüdenscheid (DE); LUDOLFS, Johannes, 58099 Hagen (DE); MECKELMANN, Meik, 58513 Lüdenscheid (DE)
(74) Vertreter: Leopold Kostal GmbH & Co. KG
(86) Internationale Anmeldenummer: PCT/EP2022/066162
(87) Internationale Veröffentlichungsnummer: WO 2022/268571

(56) Entgegenhaltungen:
- EP-A1- 2 109 187
- EP-A1- 2 109 187
- EP-A1- 2 660 936
- EP-A1- 2 660 936
- EP-A1- 3 591 768
- EP-A1- 3 591 768
- DE-T5- 112017 003 854
- DE-T5- 112017 003 854
- JP-A- 2014 179 290
- JP-A- 2014 179 290
- US-A- 2 537 370
- US-A- 2 537 370
- US-A1- 2011 053 404
- US-A1- 2011 053 404
- US-A1- 2020 161 795
- US-A1- 2020 161 795

## Beschreibung

Die Erfindung betrifft eine Steckverbinderanordnung mit einem Steckverbinder mit einem elektrischen Kontaktelement, mit einem metallenen Flachkontaktstecker, bei dem zumindest an dessen steckseitiger Stirnfläche ein Kunststoffkörper angeordnet ist, wobei die Querschnittsfläche des sich von der steckseitigen Stirnfläche des Flachkontaktsteckers erstreckenden Abschnitts des Kunststoffkörpers zwei symmetrisch oder asymmetrisch zur Mittelachse der Querschnittsfläche verlaufende wellenförmige Randkonturen aufweist, deren Abstand entlang der Steckrichtung stetig variiert und dabei über den Verlauf mindestens ein lokales Maximum (Max) außerhalb der Endbereiche aufweist Jeder elektrische Stromkreis mit höheren elektrischen Spannungen muss zur Abwehr von Gefahren für Leib und Leben gegen Berühren gesichert werden.

In der Automobilindustrie sind daher seit vielen Jahrzehnten Steckverbindungen, besonders im Motorraum, berührgeschützt ausgeführt. Bei Herstellern und Konstrukteuren von Steckverbinder sind verschiedene Konzepte zum Berührschutz seit vielen Jahren bekannt und werden in deren Produkten angewendet.

Sogenannte passiv berührgeschützte Steckverbinder besitzen geeignete Geometrien, um ein zufälliges Berühren auszuschließen.

Eine gattungsgemäße Steckverbinderanordnung mit einem elektrischen Kontaktelement, welches einen Berührschutz aus Kunststoff aufweist, ist aus der deutschen Offenlegungsschrift DE 10 2018 211 043 A1 bekannt.

Eine ähnliche und gattungsgemäße Ausgestaltung eines elektrischen Kontaktelements für Hochspannungs-Anwendungen, die eine Trennung einer stromführenden Verbindung ohne Lichtbogenbildung ermöglichen, ist zudem aus der DE 11 2017 003 854 T5 bekannt, die den Oberbegriff des Anspruchs 1 offenbart.

Weitere Lösungen sind mit einem integrierten Berührungsschutz beispielsweise in der Druckschrift US 2020 161 795 A1 beschrieben.

Die dort aufgezeigte Steckverbinderanordnung hat sich zum Ziel gemacht einen Verbinder bereitzustellen, in dem sowohl ein Fingerberührungsschutzteil als auch eine Vorverriegelungsstruktur bereitgestellt wird, ohne dabei die Gesamtgröße einer Steckverbinderanordnung im Gänze zu erhöhen.

Auch aus der JP 2014 179 290 A geht ein Vorschlag hervor, eine entsprechende Lösung für eine Steckverbinderanordnung aufzuzeigen bei der ebenfalls ein Fingerberührungsschutzteil am vorderen Ende des Steckers in Form eines isolierenden Elementes ausgebildet wird.

Ein weiterer wesentlicher Aspekt einer Steckverbinderanordnung ist neben dem Berührungsschutz auch die mechanische Haltbarkeit und der damit in Verbindung stehende Steckvorgang.

Denn besonders der an der steckseitigen Stirnfläche des Flachkontaktsteckers anliegende Abschnitt des Kunststoffkörpers beeinflusst die Eigenschaften des Kontaktelements beim Steckvorgang. Je nach Geometrie des Abschnitts können sich beim Steckvorgang relativ hohe Steckkräfte oder auch ein ungünstiger Verlauf der Steckkräfte ergeben. Auch ist der beim Steckvorgang entstehende Kunststoffabrieb von der Geometrie des Abschnitts abhängig. Die Form des Kunststoffkörpers soll zudem in einer gegebenen Umgebung eine Annäherung eines Fingers an den Flachkontaktstecker möglichst erschweren.

Es stellte sich die Aufgabe, eine elektrische Steckverbinderanordnung zu schaffen, die hinsichtlich dieser Anforderungen besonders vorteilhaft ausgebildet ist.

Diese Aufgabe wird erfindungsgemäß dadurch gelöst, dass ein Gegenkontaktelement vorgesehen ist, das mehrere Lamellen aufweist, welche den Flachkontaktstecker kontaktieren, dass jede der Lamellen eine Lamellenfeder aufweist und dass mit jeder Lamellenfeder eine Lamellenkuppe verbunden ist.

Der senkrecht zur Mittelachse der Querschnittsfläche gemessene Abstand zwischen den Randkonturen wird nachfolgend auch mit den Begriff Querschnittsbreite bezeichnet.

Ein solcher Verlauf hat sich als besonders vorteilhaft erwiesen, da er beim Aufstecken eines federnden Gegenkontakts die auftretenden Steckkräfte und den am Kunststoffkörper auftretenden Kunststoffabrieb relativ gering hält. Geringe Steckkräfte vereinfachen die Handhabung von Steckverbindern, die derartige Kontaktelemente aufweisen. Ein geringer Kunststoffabrieb ist erwünscht, da Kunststoffabrieb insbesondere auch die elektrischen Eigenschaften des Kontaktelements beeinträchtigt.

Als besonders vorteilhaft hat sich dabei ein doppelwellenförmiger Verlauf der Randkonturen des Kunststoffkörpers erwiesen.

Vorteilhafte Ausgestaltungen und Weiterbildungen der Erfindung gehen aus den abhängigen Ansprüchen und der nachfolgenden Beschreibung der Erfindung anhand der Zeichnung hervor. Es zeigen
- Figur 1: ein elektrisches Kontaktelement in zwei Ansichten und einer Detailvergrößerung,
- Figur 2: eine Steckverbinderanordnung mit einem Kontaktelement und einem Gegenkontaktelement,
- Figur 3: eine Steckerspitze im Schnitt,
- Figur 4: eine Steckerspitze mit gekennzeichneten Berührflächen,
- Figur 5: zwei Steckerspitzen nach dem Stand der Technik im Schnitt,
- Figur 6: ein Lamellenpaar an einem elektrischen Kontaktelement, sowie an zwei Kontaktelementen nach dem Stand der Technik.

Die Figur 1 zeigt ein erfindungsgemäßes elektrisches Kontaktelement 10 in einer Draufsicht auf eine Kontaktfläche 19 und in einer Schnittdarstellung A - A. Des Weiteren ist eine vergrößerte Detailansicht B der Schnittdarstellung abgebildet.

Das Kontaktelement 10 besteht aus einem metallenen Flachkontaktstecker 11 mit einem angespritzten Kunststoffkörper 12.

Der einstückig ausgeführte Kunststoffkörper 12 kann den Flachkontaktstecker 11 von mehreren Seiten umgeben, wobei in diesem Fall Seitenteile 14 des Kunststoffkörpers 12 an den zwei schmalen Längsseiten des Flachkontaktsteckers 11 anliegen, während eine die Seitenteile 14 verbindende Steckerspitze 13 an der steckseitigen Stirnfläche des Flachkontaktsteckers 11 angeordnet ist.

Die elektrisch nichtleitende Steckerspitze 13 hat die Funktion, eine direkte Berührung der Stirnfläche des Flachkontaktsteckers 11 durch ein menschliches Körperteil zu verhindern. Gleiches erreichen die beiden Seitenteile 14 für die beiden schmalen Längsseiten des Flachkontaktsteckers 11. Der Kunststoffkörper 12 bildet somit einen Berührschutz für den Flachkontaktstecker 11 aus.

Die Zugriffsmöglichkeiten auf die vorder- und rückseitigen Kontaktflächen 19 des Flachkontaktsteckers 11, die zur Kontaktierung durch ein Gegenkontaktelement 20 (Figur 2) freigehalten werden müssen, werden auf grundsätzlich bekannte Weise durch Gehäuseteile eines hier nicht dargestellten Steckverbindergehäuses, die das Kontaktelement 10 umgeben, eingeschränkt.

Die durch den Kunststoffkörper 12 ausgebildete Steckerspitze 13 des erfindungsgemäß ausgeführten elektrischen Kontaktelements 10 zeichnet sich dadurch aus, dass ihre beiden Randflächen im Querschnitt jeweils mindestens eine einfache Wellenkontur ausbilden. In den hier dargestellten Beispielen ist sogar jeweils eine Doppelwellenkontur abgebildet.

Das elektrische Kontaktelement 10 ist dazu vorgesehen, mit einem in der Figur 2 schematisch dargestellten Gegenkontaktelement 20 eine elektrische Steckverbinderanordnung auszubilden. Das Gegenkontaktelement 20 weist dazu mehrere Lamellen 26a, 26b, 26c, 26d auf, die an einem hier u-förmig dargestellten Trägerbauteil 21 als einander gegenüberstehende Lamellen 26a und 26c, sowie 26b und 26d, sowie auch als in Steckrichtung aufeinanderfolgende Lamellen 26a und 26b, sowie 26c und 26d angeordnet sein können. Zusätzlich können auch in einer zur Zeichnungsebene parallelen Ebene weitere Lamellen parallel zu den dargestellten Lamellen 26a, 26b, 26c, 26d vorgesehen sein, die aber in der Figur 2 nicht explizit dargestellt sind.

Jede der Lamellen 26a, 26b, 26c, 26d weist einen federnden Abschnitt auf, der hier vereinfachend als eine Zylinderfeder dargestellt ist, und der im Folgenden als Lamellenfeder 27a, 27b bezeichnet wird. Mit jeder Lamellenfeder 27a, 27b verbunden ist jeweils eine Lamellenkuppe 28a, 28b, die bei einem mit einem Kontaktelement 10 vollständig verbundenen Gegenkontaktelement 20 an einer der Kontaktflächen 19 des Kontaktelements 10 anliegt.

Bei Zusammenfügen des Gegensteckverbinders 20 mit dem Kontaktelement 10 berühren die Lamellenkuppen 28a, 28b die Randflächen der Steckerspitze 13 und die Kontaktflächen 19 des Flachkontaktsteckers 11. Durch die Federkräfte der Lamellenfedern 27a, 27b entstehen beim Anfügen eines Kontaktelements 10 Steckkräfte, deren Höhe und Verlauf von der Ausgestaltung der Lamellenfedern 27a, 27b und durch die Querschnittsform des Kontaktelements 10 bestimmt wird.

Während ein Flachkontaktstecker 11 im Allgemeinen einfach mit planparallelen Kontaktflächen 19 ausgeführt wird, kann die Form der aus einem Isoliermaterial bestehenden Steckerspitze 13 grundsätzlich variiert werden. Allerdings werden bisher zumeist einfache Querschnittsformen für eine isolierende Steckerspitze 13 gewählt, da deren Zweck, außer in der Berührschutzfunktion, im Allgemeinen nur darin gesehen wird, die Lamellen des Gegensteckverbinders soweit zu öffnen, so dass diese über die Steckerspitze auf die Kontaktflächen des Flachkontaktsteckers gleiten können.

In der Figur 5 sind rein beispielhaft zwei Ausführungen einer isolierenden Steckerspitze 13', 13" nach dem Stand der Technik dargestellt. In der Ansicht a) bildet der vordere Abschnitt der Steckerspitze 13' eine Art Kuppel aus, deren Querschnitt schon nach einem kurzen Weg in Steckrichtung die Querschnittsbreite des Flachkontaktsteckers 11 erreicht. Bei dieser Steckerspitze 13' ist besonders am Beginn des Steckvorgangs ein sehr hoher Kraftaufwand zum Aufweiten der Kontaktlamellen aufzubringen. Die Ansicht b) zeigt als weitere Ausführung eine keilförmige Steckerspitze 13", bei der die Steckkraft bis zum Erreichen des Flachkontaktsteckers 11 kontinuierlich ansteigt.

Bei dem erfindungsgemäßen Kontaktelement 10 wurde eine neue Form der Steckerspitze 13 gefunden, welche den Steckkraftverlauf beim Zusammenfügen eines Kontaktelements 10 mit einem Gegenkontaktelement 20 optimiert. Die Figur 3 zeigt dazu einen senkrechten Querschnitt durch das elektrische Kontaktelement 10 im Bereich der Steckerspitze 13. Die Randkonturen 17a, 17b der Querschnittsfläche 18 der Steckerspitze 13 sind für die nachfolgende Erläuterung durch Einkreisungen in mehrere Zonen I, II, III und IV unterteilt.

Die beiden zur Mittelachse 22 der Querschnittsfläche 18 der Steckerspitze 13, hier beispielhaft symmetrisch zueinander verlaufenden Randkonturen 17a, 17b des Querschnitts der dargestellten Steckerspitze 13 weisen jeweils einen wellenförmigen Verlauf und hier insbesondere eine Doppelwellenform auf, die sich dadurch auszeichnet, dass die Querschnittsbreiten der Randkonturen 17a, 17b in der Steckrichtung stetig variieren und in ihrem Verlauf zwei Querschnittsmaxima Max aufweisen (Zonen II), welche nicht am vorderen oder hinteren Endabschnitt der Randkonturen 17a, 17b liegen.

Konkret weist die dargestellte Form der Steckerspitze 13 zwei Erhebungszonen II auf, die jeweils ein lokales Maximum Max der Querschnittsbreite aufweisen, sowie eine dazwischen gelegene Talzone III, in der die Querschnittsbreite in einem Minimum Min lokal minimal wird.

Beginn und Ende der Randkonturen 17a, 17b bilden in der Kunststoffsteckerfasezone I und in der Vertiefungszone IV ebenfalls jeweils ein lokales Minimum Min in der Querschnittsbreite aus. In der Kunststoffsteckerfasezone I beginnt der Verlauf der Randkontur mit einer angeformten Fase 16.

Die Kunststofffläche der Steckerspitze 13 und die Metallfläche des Flachkontaktsteckers 11 treffen sich in der Vertiefungszone IV in einem konkaven Materialübergangsbereich unter einem Winkel von 90° bis 179°, der im Folgenden kurz als Vertiefung 15 bezeichnet wird. Der Metallbereich ist in diesem Materialübergang so gestaltet, dass ein winkliger Übergang 29 sichergestellt ist. Dieser kann durch Formung einer Fase, eines Radius, einer Kante oder einer Polynomform erzeugt werden. Die Vertiefung 15 sorgt dafür, dass in dem Materialübergangsbereich keine Berührung zwischen dem Kontaktelement 10 und den Lamellenkuppen 28a, 28b und 27a, 27b stattfindet.

Durch die in der Figur 3 dargestellte Wellenform der Steckerspitze 13 ergeben sich hinsichtlich eines Steckvorgangs durch unterschiedliche Steigungen im Kurvenverlauf mehrere qualitativ unterschiedlich wirkende Kontaktzonen a, b, c, die in der Querschnittsansicht der Figur 4 entlang einer Randkontur 17a des Kunststoffkörpers 12 aufgetragen sind.

Hierbei bezeichnet die Kennzeichnung a Kontaktzonen, in denen beim Aufstecken eines Gegenkontaktelements 12 die in der Figur 2 dargestellten Lamellen 26a, 26b, 26c, 26d ohne eine Aufweitung gleiten können. In den Kontaktzonen b findet jeweils eine Aufweitung der Lamellen 26a, 26b, 26c, 26d statt, während in den Kontaktzonen c die Lamellenfedern 27a, 27b der Lamellen 26a, 26b, 26c, 26d entlastet werden.

Über die Gesamtkontur des Kunststoffkörpers 12 berühren die Lamellenkuppen 28a, 28b das Kontaktelement nacheinander in allen drei Kontaktzonen a, b, c. Dabei entsteht ein Kraftaufwand durch Aufweitarbeit der Kontaktlamellen 26a, 26b, 26c, 26d lediglich dann, wenn ein der Kontaktkuppen 28a, 28b eine der Kontaktzonen b überstreicht. Über die Kontaktzonen a können die Lamellen 26a, 26b, 26c, 26d ohne jede Aufweitarbeit gleiten, während beim Überfahren der Kontaktzonen c die Lamellenfedern 27a, 27b der jeweiligen Lamellen 26a, 26b, 26c, 26d sogar entlastet werden.

Im Gegensatz dazu gibt es bei den in der Figur 5 dargestellten Steckerspitzen 13', 13" nach dem Stand der Technik keine Kontaktzonen c, welche die Lamellenfedern zwischendurch entlasten.

Eine Nutzung von mehreren Berührflächen schont die Lamelle und kann beim Zusammenfügen des Kontaktelements 10 mit dem Gegenkontaktelement 20 die aufzubringende Kraft über den gesamten Steckverlauf verteilen. Hierbei können Be- und Entlastungsbereiche der Lamellen 26a, 26b, 26c, 26d, getaktet werden.

Wenn, wie in den Figuren 3 und 4 dargestellt, die Steckerspitze 13 eine mehrfache Wellenkontur aufweist, ist der Abstand der Wellen so ausgelegt, dass die aufeinanderfolgend angeordneten Lamellenkuppen 28a, 28b des Gegenkontaktelements 20 zur gleichen Zeit an Bereichen der Steckerspitze 13 zur Anlage kommen, die deutlich unterschiedliche Querschnittsbreiten aufweisen.

Dieses wird in der Figur 6, Ansicht c) schematisch dargestellt. Erkennbar ist, dass an einer wellenförmigen Randkontur 17a anliegende Lamellenkuppen 28a, 28b, die damit verbundenen Lamellenfedern 27a, 27b, im Zustand der maximalen Belastung des nacheilenden Kontaktpunkts hier unterschiedlich weit auslenken. Dies kommt bei einer Wellenkontur mit dem Verlauf der Randkontur 17a an der Steckerspitze 13 mehrfach vor.

Durch die wechselnden Be- und Entlastungsbereiche der Lamellenfedern 27a, 27b wird erreicht, dass die Steckkräfte im Bereich der Max-Zonen II (Figur 3) begrenzt werden, wodurch das Auftreten extremer Kraftpeaks vermieden werden kann.

Im Vergleich dazu stellen die Ansichten a) und b) der Figur 6 schematisch die Randkonturen von Steckerspitzen 13' und 13" nach dem Stand der Technik dar, wie sie in den Ansichten a) und b) der Figur 5 dargestellt sind. Im Zustand der maximalen Auslenkung der hier nacheilenden Lamelle 26b, kann sich die hier voreilende Lamelle 26a nur auf demselben Niveau befinden, was zu Kraftpeaks führt.

Die bei einem Steckvorgang auftretenden Steckkräfte setzen sich aus Beiträgen für die Setzarbeit der Lamellenfedern 27a, 27b, Reibungskräften durch Oberflächenbeschaffenheit von Kontaktelement 10 und Lamellenkuppen 28a, 28b, der Formgebung der Randkonturen 17a, 17b, sowie der Aufweitarbeit an den Lamellenfedern 27a, 27b zusammen. Die einzelnen Beiträge variieren dabei über den Verlauf des Steckbereichs.

Die Setzarbeit bezeichnet die mechanische Arbeit, die für eine bleibende plastische Verformung von Lamellenfedern 27a, 27b aufgebracht werden muss. Die Setzarbeit muss daher nur einmalig bei der ersten Verwendung eines Gegenkontaktelements 12 aufgebracht werden. Die einmalige mechanische Setzarbeit ist dann abgeschlossen, wenn die maximale Auslenkung der Lamellenfedern 27a, 27b erreicht ist und wird daher durch den maximalen Querschnitt des Kontaktelements 10 bestimmt.

Eine Steckerspitze 13 mit einer wellenförmigen Randkontur verteilt die Setzarbeit im Kraft-Weg-Verlauf auf mehrere Bereiche. Durch den Doppelwellenstecker können die Lamellenfedern 27a, 27b sukzessiv ausgelenkt werden.

Die Ausprägung der wellenförmigen Randkonturen 17a, 17b des Kunststoffkörpers 12, ermöglicht es, besonders bei einer Lamellengeometrie mit versetzt angeordneten Lamellenkuppen 28a, 28b, eine gleichzeitige volle Auslenkung aller Lamellenkuppen 28a, 28b zu vermeiden. Dies verringert die maximale Kraft beim Aufweiten und insbesondere beim Setzen der Lamellenfedern 27a, 27b.

Die Vertiefung 15 zwischen Kunststoffbereich und Metallbereich wird von den Lamellenkuppen 28a, 28b nicht berührt (Figuren 2 und 3, Zone IV). Dadurch entsteht erstens weniger Abrieb, da hier keine Materialübergangskante überfahren wird. Die Vertiefung bewirkt zweitens, dass sich beim Übergang vom Kunststoffkörper 12 zum Flachkontaktstecker 11 kein zusätzlicher Kraftpeak im Kraft-Weg-Verlauf entsteht. Drittens können sich lose Partikel im Bereich der Vertiefung 15 lösen und verbleiben in einem von den Lamellenkuppen 28a, 28b unberührten Bereich.

### Bezugszeichen

- 10: Kontaktelement
- 11: Flachkontaktstecker
- 12: Kunststoffkörper
- 13, 13', 13": Steckerspitze
- 14: Seitenteile
- 15: Vertiefung
- 16: Fase
- 17a, 17b: Randkonturen
- 18: Querschnittsfläche
- 19: Kontaktfläche(n)
- 20: Gegenkontaktelement
- 21: Trägerbauteil
- 22: Mittelachse
- 26a, 26b, 26c, 26d: Lamellen
- 27a, 27b: Lamellenfedern
- 28a, 28b: Lamellenkuppen
- 29: winkliger Übergang

- a, b, c: Kontaktzonen (Berührflächen)
- a: Kontaktzone (Gleiten ohne Aufweitarbeit)
- b: Kontaktzone (Aufweiten der Lamellenfedern beim Steckvorgang)
- c: Kontaktzone (Entlasten der Lamelle beim Steckvorgang)

- I, II, III, IV: Zonen
- I: Kunststoffsteckerfasezone
- II: Erhebungszonen
- III: Talzone
- IV: Vertiefungszone

## Patentansprüche

1. Steckverbinderanordnung mit einem Steckverbinder mit einem elektrischen Kontaktelement (10) mit einem metallenen Flachkontaktstecker (11) mit planparallelen Kontaktflächen (19), wobei bei dem Flachkontaktstecker (11) zumindest an dessen steckseitigen Stirnfläche ein Kunststoffkörper (12) angeordnet ist, wobei die Querschnittsfläche (18) des sich von der steckseitigen Stirnfläche des Flachkontaktsteckers (11) erstreckenden Abschnitts des Kunststoffkörpers (12) zwei symmetrisch oder asymmetrisch zur Mittelachse (22) der Querschnittsfläche (18) verlaufende wellenförmige Randkonturen (17a, 17b) aufweist, deren Abstand entlang der Steckrichtung stetig variiert und dabei über den Verlauf mindestens ein lokales Maximum (Max) außerhalb der Endbereiche aufweist, **dadurch gekennzeichnet, dass** ein Gegenkontaktelement (20) vorgesehen ist, das mehrere Lamellen (26a, 26b, 26c, 26d) aufweist, welche den Flachkontaktstecker (11) kontaktieren, dass jede der Lamellen (26a, 26b, 26c, 26d) eine Lamellenfeder (27a, 27b) aufweist und dass mit jeder Lamellenfeder (27a, 27b) eine Lamellenkuppe (28a, 28b) verbunden ist, die bei einem mit dem Kontaktelement (10) vollständig verbundenen Gegenkontaktelement (20) an einer der Kontaktflächen (19) des Kontaktelements (10) anliegt.

2. Steckverbinderanordnung nach Anspruch 1, **dadurch gekennzeichnet, dass** die Übergänge der Randkonturen (17a, 17b) des Kunststoffkörpers (12) zu den Kontaktflächen (19) des metallenen Flachkontaktsteckers (11) eine konkave Vertiefung (15) ausbildet.

3. Steckverbinderanordnung nach Anspruch 1, **dadurch gekennzeichnet, dass** der Übergang vom Flachkontaktstecker (11) zum Kunststoffkörper (12) als ein winkliger Übergang (29) in Gestalt einer Fase, eines Radius, einer Kante oder einer Polynomform ausgebildet ist.

4. Steckverbinderanordnung nach Anspruch 1, **dadurch gekennzeichnet, dass** das Gegenkontaktelement (20) mindestens zwei in Steckrichtung aufeinanderfolgend angeordnete Lamellen (26a, 26b; 26c, 26d) aufweist.

## Claims

1. Connector assembly comprising a connector having an electrical contact element (10) with a metallic flat contact plug (11) having plane-parallel contact surfaces (19), wherein a plastic body (12) is arranged on the flat contact plug (11) at least on its plug-side end face, wherein the cross-sectional area (18) of the portion of the plastic body (12) extending from the plug-side end face of the flat contact plug (11) has two edge contours (17a, 17b) extending in a wave-shaped manner symmetrically or asymmetrically with respect to the central axis (22) of the cross-sectional area (18), the spacing of which varies continuously along the plugging direction and in the course thereof has at least one local maximum (Max) outside the end regions, **characterized in that** a mating contact element (20) is provided, which has a plurality of lamellae (26a, 26b, 26c, 26d) which contact the flat contact plug (11), that each of the lamellae (26a, 26b, 26c, 26d) has a lamella spring (27a, 27b), and that connected to each lamella spring (27a, 27b) is a lamella crest (28a, 28b) which, when the mating contact element (20) is fully connected to the contact element (10), bears against one of the contact surfaces (19) of the contact element (10).

2. Connector assembly according to claim 1, **characterized in that** the transitions of the edge contours (17a, 17b) of the plastic body (12) to the contact surfaces (19) of the metallic flat contact plug (11) form a concave recess (15).

3. Connector assembly according to claim 1, **characterized in that** the transition from the flat contact plug (11) to the plastic body (12) is formed as an angular transition (29) in the form of a chamfer, a radius, an edge, or a polynomial shape.

4. Connector assembly according to claim 1, **characterized in that** the mating contact element (20) has at least two lamellae (26a, 26b; 26c, 26d) arranged successively in the plugging direction.

## Revendications

1. Ensemble connecteur comprenant un connecteur doté d'un élément de contact électrique (10) comportant une fiche de contact plate métallique (11) présentant des surfaces de contact (19) parallèles au plan, un corps en matière plastique (12) étant disposé sur la fiche de contact plate (11) au moins au niveau de sa face frontale du côté d'insertion, la section transversale (18) de la partie du corps en matière plastique (12) s'étendant à partir de la face frontale du côté d'insertion de la fiche de contact plate (11) présentant deux contours latéraux ondulés (17a, 17b) s'étendant symétriquement ou asymétriquement par rapport à l'axe médian (22) de la section transversale (18), dont l'écartement varie de manière continue le long de la direction d'insertion et présente au moins un maximum local (Max) en dehors des régions d'extrémité sur son parcours, **caractérisé en ce qu'**un élément de contre-contact (20) est prévu, lequel présente plusieurs lamelles (26a, 26b, 26c, 26d) qui viennent en contact avec la fiche de contact plate (11), **en ce que** chacune des lamelles (26a, 26b, 26c, 26d) présente un ressort de lamelle (27a, 27b), et **en ce qu'**à chaque ressort de lamelle (27a, 27b) est relié un sommet de lamelle (28a, 28b) qui, lorsque l'élément de contre-contact (20) est entièrement raccordé à l'élément de contact (10), est en appui contre l'une des surfaces de contact (19) de l'élément de contact (10).

2. Ensemble connecteur selon la revendication 1, **caractérisé en ce que** les transitions des contours latéraux (17a, 17b) du corps en matière plastique (12) vers les surfaces de contact (19) de la fiche de contact plate métallique (11) forment un évidement concave (15).

3. Ensemble connecteur selon la revendication 1, **caractérisé en ce que** la transition entre la fiche de contact plate (11) et le corps en matière plastique (12) est réalisée sous la forme d'une transition angulaire (29) ayant la forme d'un chanfrein, d'un rayon, d'une arête ou d'une forme polynomiale.

4. Ensemble connecteur selon la revendication 1, **caractérisé en ce que** l'élément de contre-contact (20) présente au moins deux lamelles (26a, 26b ; 26c, 26d) disposées successivement dans la direction d'insertion.
